# EUROPÄISCHE PATENTSCHRIFT

(11) **EP 4 427 864 B1**
(45) Veröffentlichungstag und Bekanntmachung des Hinweises auf die Patenterteilung: **24.12.2025**
(21) Anmeldenummer: 23160908.2
(22) Anmeldetag: 09.03.2023
(51) Int. Cl.: B21F 27/10, B21F 27/12, E21D 11/18, E04C 5/06

(54) **VERFAHREN UND ANLAGE ZUR HERSTELLUNG EINER DREIDIMENSIONALEN BEWEHRUNGSSTRUKTUR**
METHOD AND INSTALLATION FOR PRODUCING A THREE-DIMENSIONAL REINFORCING STRUCTURE
PROCÉDÉ ET INSTALLATION DE FABRICATION D'UNE STRUCTURE DE RENFORT TRIDIMENSIONNELLE

(43) Veröffentlichungstag der Anmeldung: 11.09.2024
(73) Patentinhaber: Progress Maschinen & Automation AG, 39042 Brixen (IT)
(72) Erfinder: STUFLESSER, Alexander, 39040 Lajen (IT)
(74) Vertreter: Torggler & Hofmann Patentanwälte - Innsbruck

(56) Entgegenhaltungen:
- CN-A- 114 425 672
- CN-B- 112 008 021
- DE-A1- 102013 018 907
- IT-A1- 202100 006 197
- JP-A- H06 226 387

## Beschreibung

Die Erfindung betrifft ein Verfahren zur Herstellung einer dreidimensionalen Bewehrungsstruktur, vorzugsweise eines Bewehrungskorbs für Tübbinge, sowie eine Anlage zur vollautomatischen Herstellung einer dreidimensionalen Bewehrungsstruktur, vorzugsweise eines Bewehrungskorbs für Tübbinge, wobei die Anlage dazu ausgebildet ist, ein solches Verfahren durchzuführen.

Für die Herstellung von Betonfertigteilen, z.B. Tübbingen, für den Bau von Tunneln oder Windkraftanlagen werden komplexe dreidimensionale Bewehrungsstrukturen benötigt. Tübbinge sind vorgefertigte Bogensegmente, die im Schacht- und Tunnelbau zur Auskleidung verwendet werden und eine stützende Funktion haben. Dabei ist es wichtig, das die Tübbinge eine hohe Präzision aufweisen.

Die Figur 1 zeigt ein Beispiel für eine solche dreidimensionale Bewehrungsstruktur 13 in Form eines Bewehrungskorbs, welcher aus zwei gerollten Bewehrungsmatten 14, 36 und dazwischen angeordneten geraden Bewehrungsleitern 27, 31 und gebogenen Bewehrungsleitern 15, 26 zusammengestellt und verschweißt ist. Die Bewehrungsmatten und -leitern können aus geraden und/oder gebogenen Querstäben 41 und Längsstäben 42 gebildet sein. Im Folgenden werden die Leitern und Matten unter dem Begriff Bewehrungsmatten zusammengefasst.

Aus dem Stand der Technik ist es bekannt, dass die Bewehrungsmatten in einer Schablone 43 händisch zusammengestellt, mittels Stabilisatoren 45 befestigt und im Anschluss mittels eines Schweißroboter 44 verschweißt werden (vgl. Fig. 5). Nach dem Schweißprozess werden die Stabilisatoren entfernt und der fertige Bewehrungskorb abtransportiert. Das Zusammenstellen des Bewehrungskorbes mit anschließender Schweißung erfordert eine präzise Schablone und manuelle Eingriffe. Eine flexible und just in time Produktion ist nicht möglich.

Die JP H06 226387 A offenbart ein Verfahren, bei dem eine äußere Stahlbewehrung zu einer käfigartigen Struktur vorgeformt wird und anschließend eine innere Bewehrung mittels eines Drahtgeflechteinführungsgeräts diagonal in die käfigartige Struktur eingeführt und mit dieser verschweißt wird.

Die Schriften CN 112 008 021 B, DE 10 2013 018907 A1, CN 114 425 672 A und IT 2021 0000 6197 A1 stellen einen weiteren Stand der Technik dar. In der DE 10 2013 018907 A1 werden Tübbinge mittels kontinuierlich zugeführten und gebogenen Längsdrähten mit U-förmig gebogenen Querdrähten verschweißt.

Die Aufgabe der vorliegenden Erfindung besteht darin, ein gegenüber dem Stand der Technik verbessertes Verfahren zur Herstellung einer dreidimensionalen Bewehrungsstruktur, vorzugsweise eines Bewehrungskorbs für Tübbinge, anzugeben, bei welchem die Nachteile des Stands der Technik zumindest teilweise behoben sind, und welches insbesondere eine flexible und just in time Produktion ermöglicht. Es soll weiterhin eine Anlage zur vollautomatischen Herstellung einer dreidimensionalen Bewehrungsstruktur, vorzugsweise eines Bewehrungskorbs für Tübbinge, angegebenen werden, wobei die Anlage dazu ausgebildet ist, ein solchermaßen verbessertes Verfahren durchzuführen. Diese Aufgabe wird durch die Merkmale der Ansprüche 1 und 12 gelöst.

Das Verfahren zur Herstellung einer dreidimensionalen Bewehrungsstruktur, vorzugsweise eines Bewehrungskorbs für Tübbinge, zeichnet sich durch die folgenden Verfahrensschritte aus: es wird eine erste zweidimensionale Bewehrungsmatte bereitgestellt und in einer ersten zumindest bereichsweise gebogenen Ebene angeordnet, es wird wenigstens eine zweite in sich gebogene, vorzugsweise leiterförmige, zweidimensionale Bewehrungsmatte bereitgestellt, die wenigstens eine zweite Bewehrungsmatte wird mittels wenigstens einer relativ zur ersten Ebene angetrieben bewegbaren Positioniervorrichtung in einer zweiten Ebene quer zur ersten Ebene derart positioniert und gehalten, dass sich die beiden Bewehrungsmatten an einer gebogenen Seitenkante der wenigstens einen ersten Bewehrungsmatte an Kreuzungspunkten überlagern, und die beiden Bewehrungsmatten werden zumindest an einem Teil der Kreuzungspunkte miteinander mittels wenigstens einer Schweißvorrichtung, vorzugsweise mittels wenigstens eines Schweißroboters, verschweißt, während die wenigstens eine zweite Bewehrungsmatte mittels der wenigstens einen Positioniervorrichtung in der zweiten Ebene gehalten wird, wobei die wenigstens eine zweite Bewehrungsmatte an der gebogenen Seitenkante der wenigsten einen ersten Bewehrungsmatte mit der wenigstens einen ersten Bewehrungsmatte verschweißt wird.

Gegenüber dem Stand der Technik weist dieses Verfahren den technischen Vorteil auf, dass alle Verfahrensschritte, also die Bereitstellung, die Positionierung der beiden Bewehrungsmatten relativ zueinander und die Verschweißung automatisch durchgeführt werden können, ohne dass zeitraubende manuelle Eingriffe, bei denen die Gefahr einer Fehlpositionierung besteht, nötig sind. Darüber hinaus können die Positionierung und die Verschweißung gleichzeitig durchgeführt werden, ohne dass ein zusätzliches Stabilisieren der Bewehrungselemente durch eine Schablone und Stabilisatoren erforderlich ist. Es können nahezu beliebe Formen, also z.B. Bewehrungskörbe mit unterschiedlichen Krümmungen und Dimensionen, hergestellt werden, ohne dass zwischen einem Wechsel der Form eine Schablone ausgetauscht werden muss. Das bedeutet, dass eine Änderung der Form ohne Zeitverlust vorgenommen werden kann. Dadurch ist eine just in time Produktion möglich.

Die erfindungsgemäße Anlage zur vollautomatischen Herstellung einer dreidimensionalen Bewehrungsstruktur, vorzugsweise eines Bewehrungskorbs für Tübbinge, ist dazu ausgebildet, das erfindungsgemäße Verfahren durchzuführen, wobei die Anlage wenigstens eine oder mehr als eine Station umfasst, in welcher oder in welchen die erste zweidimensionale Bewehrungsmatte bereitstellbar und in der ersten zumindest bereichsweise gebogenen Ebene anordenbar ist, und die wenigstens eine zweite in sich gebogene zweidimensionale Bewehrungsmatte bereitstellbar und mit der wenigstens einen ersten Bewehrungsmatte verschweißbar ist, wobei wenigstens eine relativ zur ersten Ebene angetrieben bewegbare Positioniervorrichtung vorgesehen ist, wobei die Positioniervorrichtung dazu konfiguriert ist, die wenigstens eine zweite Bewehrungsmatte in einer zweiten Ebene quer zur ersten Ebene derart zu positionieren und zu halten, dass sich die beiden Bewehrungsmatten an einer gebogenen Seitenkante der wenigstens einen ersten Bewehrungsmatte an Kreuzungspunkten überlagern, und wenigstens eine Schweißvorrichtung, vorzugsweise wenigstens einen Schweißroboter, vorgesehen ist, wobei die wenigstens eine Schweißvorrichtung dazu konfiguriert ist, die wenigstens eine zweite Bewehrungsmatte an der gebogenen Seitenkante der wenigstens einen ersten Bewehrungsmatte mit der wenigstens einen ersten Bewehrungsmatte zu verschweißen.

Durch die Erfindung wird das Zusammenbauen einer dreidimensionalen Bewehrungsstruktur automatisiert und erfolgt just in time mit der Verschweißung der Einzelkomponenten. Für diesen Zweck umfasst die vollautomatische Anlage eine oder mehr als eine Station für die Zufuhr, den Zusammenbau und/oder die Positionierung mit gleichzeitiger Verschweißung der Einzelkomponenten.

Vorteilhafte Ausführungsformen der Erfindung sind in den abhängigen Ansprüchen definiert.

Weitere Einzelheiten und Vorteile der Erfindung werden anhand der Figurenbeschreibung unter Bezugnahme auf die Zeichnungen im Folgenden näher erläutert. Darin zeigen:
- Fig. 1 - 4: ein Ausführungsbeispiel einer dreidimensionalen Bewehrungsstruktur in einer perspektivischen Ansicht (Fig. 1) und Bestandteile hiervon (Fig. 2 bis 4),
- Fig. 5: einen Stand der Technik,
- Fig. 6: ein Ausführungsbeispiel einer Anlage zur vollautomatischen Herstellung einer dreidimensionalen Bewehrungsstruktur, in einer Draufsicht,
- Fig. 7: die erste und vierte Station der Anlage in einer perspektivischen Ansicht,
- Fig. 8, 9: die zweite Station der Anlage in einer Seitenansicht (Fig. 8) und in einer perspektivischen Ansicht (Fig. 9),
- Fig. 10, 11: die dritte Station der Anlage in einer Seitenansicht (Fig. 10) und in einer perspektivischen Ansicht (Fig. 11), und
- Fig. 12, 13: die vierte Station der Anlage in einer Seitenansicht (Fig. 12) und in einer perspektivischen Ansicht (Fig. 13), und
- Fig. 14: ein Ausführungsbeispiel eines Verfahrens zur Herstellung einer dreidimensionalen Bewehrungsstruktur, vorzugsweise eines Bewehrungskorbs für Tübbinge, schematisch dargestellt anhand eines Flussdiagramms.

Die Figuren 1 bis 5 wurden bereits in der Beschreibungseinleitung beschrieben.

Die Figur 6 zeigt ein bevorzugtes Ausführungsbeispiel einer erfindungsgemäßen Anlage 19 zur vollautomatischen Herstellung einer dreidimensionalen Bewehrungsstruktur 13, vorzugsweise eines Bewehrungskorbs für Tübbinge, wobei die Anlage 19 wenigstens zwei, vorzugsweise mehr als zwei, räumlich getrennte Stationen 20, 21, 33, 34 umfasst, die in Produktionsrichtung 35 nacheinander durchlaufen werden, wobei die Anlage 19 dazu ausgebildet ist, ein Verfahren 1 (vgl. auch die Fig. 14) zur Herstellung einer dreidimensionalen Bewehrungsstruktur 13, vorzugsweise eines Bewehrungskorbs für Tübbinge, durchzuführen.

Alternativ kann die Anlage 19 auch nur eine Station aufweisen, in welcher mehrere Verfahrensschritte, also z.B. der nachfolgend beschriebene erste Verfahrensschritt 2 und der zweite Verfahrensschritt 3 durchgeführt werden.

Das Verfahren 1 umfasst einen ersten Verfahrensschritt 2, bei welchem eine erste zweidimensionale Bewehrungsmatte 14 bereitgestellt und in einer ersten zumindest bereichsweise gebogenen Ebene angeordnet wird.

Die Anlage 19 weist hierfür eine erste Station 20 auf, in welcher die erste zweidimensionale Bewehrungsmatte 14 bereitstellbar und in der ersten Ebene anordenbar ist. Hierzu kann es vorgesehen sein, dass die erste Station 20 einen ersten Bereich 20a aufweist, in welchem das Bereitstellen der ersten Bewehrungsmatte 14 erfolgt, und einen zweiten Bereich 20b, in welchem das Anordnen der ersten Bewehrungsmatte 14 in der Ebene erfolgt. Die beiden Bereiche 20a und 20b können räumlich voneinander getrennt angeordnet sein.

Das Verfahren 1 umfasst einen zweiten Verfahrensschritt 3, in welchem wenigstens eine zweite in sich gebogene, vorzugsweise leiterförmige zweidimensionale Bewehrungsmatte 15 bereitgestellt wird.

Das Verfahren 1 umfasst einen dritten Verfahrensschritt 4, in welchem die wenigstens eine zweite Bewehrungsmatte 15 mittels wenigstens einer relativ zur ersten Ebene angetrieben bewegbaren Positioniervorrichtung 16 in einer zweiten Ebene quer zur ersten Ebene derart positioniert und gehalten wird, dass sich die beiden Bewehrungsmatten 14, 15 an Kreuzungspunkten 17 überlagern.

Das Verfahren 1 umfasst einen vierten Verfahrensschritt 5, in welchem die beiden Bewehrungsmatten 14, 15 zumindest an einem Teil der Kreuzungspunkte 17 miteinander mittels wenigstens einer Schweißvorrichtung 18, vorzugsweise mittels wenigstens eines Schweißroboters, verschweißt werden, während die wenigstens eine zweite Bewehrungsmatte 15 mittels der wenigstens einen Positioniervorrichtung 16 in der zweiten Ebene gehalten wird.

Die Anlage 19 umfasst eine zweite Station 21, in welcher die wenigstens eine zweite Bewehrungsmatte 15 bereitstellbar und mit der wenigstens einen ersten Bewehrungsmatte 14 verschweißbar ist, wobei die zweite Station 21 wenigstens eine relativ zur ersten Ebene angetrieben bewegbare Positioniervorrichtung 16 und wenigstens eine Schweißvorrichtung 18, vorzugsweise wenigstens einen Schweißroboter umfasst. Alternativ können die Verfahrensschritte 3, 4 und/oder 5 auch in räumlich voneinander getrennten Stationen der Anlage durchgeführt werden.

Bevorzugt kann es vorgesehen sein, dass die Anlage 19 eine dritte Station 33 umfasst, in welcher wenigstens eine dritte, vorzugsweise gerade und/oder leiterförmige, zweidimensionale Bewehrungsmatte 27 bereitstellbar ist, und welche wenigstens eine weitere Positioniervorrichtung 28 und wenigstens eine weitere Schweißvorrichtung 30, vorzugsweise wenigstens einen Schweißroboter, umfasst.

Besonders bevorzugt kann es vorgesehen sein, dass die Anlage 19 eine vierte Station 34 umfasst, in welcher wenigstens eine vierte, zweidimensionale Bewehrungsmatte 36, vorzugsweise welche im Wesentlichen identisch zur wenigstens einen ersten Bewehrungsmatte 14, bereitstellbar ist, und welche wenigstens eine weitere Positioniervorrichtung 37 und wenigstens eine weitere Schweißvorrichtung 39, vorzugsweise wenigstens einen Schweißroboter, umfasst.

Die Anlage 19 kann auch mehr oder weniger als vier Stationen umfassen, z.B. dann, wenn Verfahrensschritte in einer Station zusammengefasst oder auf mehrere Stationen aufgeteilt werden. Entsprechend können auch Schweißvorrichtungen und/oder Positioniervorrichtungen zusammengefasst oder aufgeteilt sein.

Die Anlage 19 kann wenigstens einen, vorzugsweise mehr als einen, Wagen 24 umfassen, welcher die Stationen 20, 21, 33, 34, vorzugsweise schienengebunden, durchlaufen kann, vorzugsweise wobei der Wagen 24 mehrere Greifvorrichtungen 25, insbesondere Zangengreifer, aufweist, mit denen zumindest die wenigstens eine erste Bewehrungsmatte 14 auf dem Wagen fixierbar ist, bevorzugt wobei wenigstens ein Leitsystem 40 vorgesehen ist, mit welchem der wenigstens eine Wagen 24 durch die Anlage 19 leitbar ist, besonders bevorzugt wobei das wenigstens eine Leitsystem 40 wenigstens eine Schienenführung umfasst.

Eine bevorzugte Produktionsrichtung 35 besteht darin, dass wenigstens ein Wagen 24 umlaufend die vorgesehenen Stationen 20, 21, 33, 34 durchläuft, wobei auf dem wenigstens einen Wagen 24 eine aus wenigstens zwei, vorzugsweise mehr als zwei, zweidimensionalen Bewehrungsmatten 14, 15, 26, 27, 31, 36 zusammengeschweißte dreidimensionale Bewehrungsstruktur 13 sequentiell aufgebaut wird.

Die Anlage 19 kann optional derart ausgebildet sein, dass bei einer Überführung des wenigstens einen Wagens 24 von der dritten Station 33 zur vierten Station 34 und von der vierten Station 34 zur ersten Station 20 ein Richtungswechsel stattfindet.

Die Figur 7 zeigt die erste Station 20 und die vierte Station 34 der Anlage 19, wobei die Stationen 20, 34 benachbart zueinander angeordnet sein können. Das bietet sich insbesondere dann an, wenn in den Stationen 20, 34 ähnliche oder identische Bewehrungsmatten 14, 36 verarbeitet werden. In einem solchen Fall kann insbesondere die Bereitstellung der Bewehrungsmatten 14, 36 in einer effizienten Weise über einen gemeinsamen Entnahmetisch 47 erfolgen, welcher eine gekrümmte Oberfläche aufweisen kann. Alternativ oder ergänzend kann eine Transportvorrichtung 46 dazu genutzt werden, sowohl eine erste Bewehrungsmatte 14 in der ersten, vorzugsweise zumindest bereichsweise gebogenen, Ebene auf dem Wagen 24 anzuordnen, als auch als Positioniervorrichtung 37 wenigstens eine vierte Bewehrungsmatte 36 relativ zu den übrigen bereits auf dem Wagen 24 angeordneten Bewehrungsmatten 14, 15, 26, 27, 31 zu positionieren.

In der ersten Station 20 erfolgt der automatische Transport einer später als Innenmatte vorgesehenen Bewehrungsmatte 14 zum Wagen 24, wo sie von einer darauf verbauten Greifvorrichtung 25, vorzugsweise umfassend mehrere Zangengreifer, fixiert wird.

Die Figuren 8 und 9 zeigen eine zweite Station 21 der Anlage 19. In der Station 21 kann ein automatisches Zuführen und Positionieren von Bewehrungsmatten 15, 26, z.B. in Form von gebogenen Leitern, erfolgen. Nachdem eine Bewehrungsmatte 15 mittels einer Positioniervorrichtung 16 auf eine gewünschte Position gebracht wurde, z.B. eine der Seitenkanten 22, 23 der ersten Bewehrungsmatte 14, verschweißt eine Schweißvorrichtung 18, z.B. in Form eines Schweißroboter, die Bewehrungsmatte 15 direkt mit der Bewehrungsmatte 14, während die Bewehrungsmatte 15 von der Positioniervorrichtung 16 festgehalten wird. Sobald die Bewehrungsmatte 15 an Kreuzungspunkten 17 durch Schweißpunkte eine stabile Verbindung mit der Bewehrungsmatte 14 hat, lässt die Positioniervorrichtung 16 die Bewehrungsmatte 15 los und positioniert entsprechende weitere Bewehrungsmatten 26 auf nächsten Schweißpositionen.

Die Figuren 10 und 11 zeigen eine dritte Station 33 der Anlage 19. In der Station 33 kann ein automatisches Zuführen und Positionieren von Bewehrungsmatten 27, 31, z.B. in Form von geraden Leitern, erfolgen. Nachdem eine Bewehrungsmatte 27 mittels einer Positioniervorrichtung 28 auf eine gewünschte Position gebracht wurde, verschweißt eine Schweißvorrichtung 30, z.B. in Form eines Schweißroboter, die Bewehrungsmatte 27 direkt mit der ersten Bewehrungsmatte 14 und/oder mit den Bewehrungsmatten 15, 26, während die Bewehrungsmatte 27 von der Positioniervorrichtung 28 festgehalten wird. Sobald die Bewehrungsmatte 27 an Kreuzungspunkten 29 durch Schweißpunkte eine stabile Verbindung mit der ersten Bewehrungsmatte 14 und/oder mit den Bewehrungsmatten 15, 26 hat, lässt die Positioniervorrichtung 28 die Bewehrungsmatte 27 los und positioniert entsprechende weitere Bewehrungsmatten 31 auf der nächsten Schweißpositionen.

Die Figuren 12 und 13 zeigen eine vierte Station 34 der Anlage 19. In der Station 34 kann ein automatisches Zuführen und Positionieren einer als Außenmatte fungierenden vierten Bewehrungsmatte 36 erfolgen. Nachdem die Bewehrungsmatte 36 mittels einer Positioniervorrichtung 37 auf eine gewünschte Position gebracht wurde, verschweißt eine Schweißvorrichtung 39, z.B. in Form eines Schweißroboter, die Bewehrungsmatte 36 direkt an Kreuzungspunkten 38 mit bereits auf dem Wagen 24 angeordneten Bewehrungsmatten.

Nachdem die Bewehrungsmatte 36 verschweißt wurde, wird die fertige dreidimensionale Bewehrungsstruktur 13, z.B. mit einem Transportsystem, vom Wagen 24 abgehoben und zu einem nachfolgenden Prozessschritt transportiert, zwischengelagert oder zum manuellen Abholen bereitgestellt.

Die Figur 14 zeigt ein bevorzugtes Ausführungsbeispiel eines Verfahrens 1 zur Herstellung einer dreidimensionalen Bewehrungsstruktur 13, vorzugsweise eines Bewehrungskorbs für Tübbinge.

Das Verfahren 1 umfasst die folgenden Verfahrensschritte 2, 3, 4, 5: es wird eine erste zweidimensionale Bewehrungsmatte 14 bereitgestellt und in einer ersten zumindest bereichsweise gebogenen Ebene angeordnet, es wird wenigstens eine zweite in sich gebogene, vorzugsweise leiterförmige, zweidimensionale Bewehrungsmatte 15 bereitgestellt, die wenigstens eine zweite Bewehrungsmatte 15 wird mittels wenigstens einer relativ zur ersten Ebene angetrieben bewegbaren Positioniervorrichtung 16 in einer zweiten Ebene quer zur ersten Ebene derart positioniert und gehalten, dass sich die beiden Bewehrungsmatten 14, 15 an Kreuzungspunkten 17 überlagern, und die beiden Bewehrungsmatten 14, 15 werden zumindest an einem Teil der Kreuzungspunkte 17 miteinander mittels wenigstens einer Schweißvorrichtung 18, vorzugsweise mittels wenigstens eines Schweißroboters, verschweißt, während die wenigstens eine zweite Bewehrungsmatte 15 mittels der wenigstens einen Positioniervorrichtung 16 in der zweiten Ebene gehalten wird.

Dabei ist es vorgesehen, dass die wenigstens eine zweite Bewehrungsmatte 15 an einer gebogenen Seitenkante 22, 23 der wenigsten einen ersten Bewehrungsmatte 14 mit der wenigstens einen ersten Bewehrungsmatte 14 verschweißt wird.

Alternativ oder ergänzend kann es vorgesehen sein, dass die wenigstens eine erste Bewehrungsmatte 14 auf einem, vorzugsweise schienengebundenen, Wagen 24 in der ersten Ebene angeordnet wird, vorzugsweise wobei der Wagen 24 mehrere Greifvorrichtungen 25, insbesondere Zangengreifer, aufweist, mit denen die wenigstens eine erste Bewehrungsmatte 14 auf dem Wagen 24 fixiert wird.

Als vorteilhaft hat es sich herausgestellt, dass wenigstens eine weitere Bewehrungsmatte 26, vorzugsweise welche im Wesentlichen identisch zur wenigstens einen zweiten Bewehrungsmatte 15 ausgebildet ist, bereitgestellt wird, die wenigstens eine weitere Bewehrungsmatte 26 mittels der wenigstens einen Positioniervorrichtung 16 in einer weiteren Ebene, welche im Wesentlichen parallel zur zweiten Ebene angeordnet ist, derart positioniert und gehalten wird, dass sich die wenigstens eine weitere Bewehrungsmatte 26 mit der wenigstens einen ersten Bewehrungsmatte 14 an weiteren Kreuzungspunkten überlagert, und die wenigstens eine weitere Bewehrungsmatte 26 mit der wenigstens einen ersten Bewehrungsmatte 14 an zumindest an einem Teil der weiteren Kreuzungspunkte mittels der wenigstens einen Schweißvorrichtung 18 verschweißt wird, während die wenigstens eine weitere Bewehrungsmatte 26 mittels der wenigstens einen Positioniervorrichtung 16 in der weiteren Ebene gehalten wird, vorzugsweise wobei die wenigstens eine weitere Bewehrungsmatte 26 an einer, vorzugsweise gebogenen, Seitenkante 22, 23 der wenigsten einen ersten Bewehrungsmatte 14 mit der wenigstens einen ersten Bewehrungsmatte 14 verschweißt wird.

Optional kann das Verfahren 1 weitere Verfahrensschritten 6, 7, 8 umfassen, in denen wenigstens eine dritte, vorzugsweise gerade und/oder leiterförmige, zweidimensionale Bewehrungsmatte 27 bereitgestellt und mittels wenigstens einer weiteren Positioniervorrichtung 28 in einer dritten Ebene quer zur ersten und/oder zweiten Ebene derart positioniert und gehalten wird, dass sich die wenigstens eine dritte Bewehrungsmatte 27 an weiteren Kreuzungspunkten 29 mit der wenigstens einen ersten und der wenigstens einen zweiten Bewehrungsmatte 14, 15 überlagert, und die wenigstens eine dritte Bewehrungsmatte 27 zumindest an einem Teil der weiteren Kreuzungspunkte 29 mittels wenigstens einer weiteren Schweißvorrichtung 30, vorzugsweise mittels wenigstens eines Schweißroboters, mit der wenigstens einen ersten und/oder der wenigstens einen zweiten Bewehrungsmatte 14, 15 verschweißt wird, während die wenigstens eine dritte Bewehrungsmatte 27 mittels der wenigstens einen weiteren Positioniervorrichtung 28 in der dritten Ebene gehalten wird.

In diesem Zusammenhang bietet es sich an, dass die weiteren Verfahrensschritte 6, 7, 8 mit weiteren Bewehrungsmatten 31, vorzugsweise welche im Wesentlichen identisch zur wenigstens einen dritten Bewehrungsmatte 27 ausgebildet sind, wiederholt werden, wobei die weiteren Bewehrungsmatten 31 jeweils in einem Abstand und im Wesentlichen parallel zur wenigstens einen dritten Bewehrungsmatte 27 mit der wenigstens einen ersten und der wenigstens einen zweiten Bewehrungsmatte 14, 15 verschweißt werden.

Optional kann das Verfahren 1 weitere Verfahrensschritten 9, 10, 11 umfassen, in denen wenigstens eine vierte zweidimensionale Bewehrungsmatte 36, vorzugsweise welche im Wesentlichen identisch zur wenigstens einen ersten Bewehrungsmatte 14, bereitgestellt und mittels wenigstens einer weiteren Positioniervorrichtung 37 in einer vierten Ebene, vorzugsweise welche im Wesentlichen parallel zur ersten Ebene angeordnet ist, derart positioniert und gehalten wird, dass sich die wenigstens eine vierte Bewehrungsmatte 36 an weiteren Kreuzungspunkten 38 mit zumindest einem Teil der übrigen Bewehrungsmatten 14, 15, 26, 27, 31 überlagert, und die wenigstens eine vierte Bewehrungsmatte 36 zumindest an einem Teil der weiteren Kreuzungspunkte 38 mittels wenigstens einer weiteren Schweißvorrichtung 39, vorzugsweise mittels wenigstens eines Schweißroboters, mit zumindest einem Teil der übrigen Bewehrungsmatten 14, 15, 26, 27, 31 verschweißt wird, während die wenigstens eine vierte Bewehrungsmatte 36 mittels der wenigstens einen weiteren Positioniervorrichtung 37 in der vierten Ebene gehalten wird.

In diesem Zusammenhang bietet es sich an, dass die weiteren Verfahrensschritte 9, 10, 11 in einer Anlage 19 zur vollautomatischen Herstellung einer dreidimensionalen Bewehrungsstruktur 13, vorzugsweise eines Bewehrungskorbs für Tübbinge, durchgeführt werden, wobei die Anlage 19 mehrere räumlich getrennte Stationen 20, 21, 33, 34 umfasst, die in Produktionsrichtung 35 nacheinander durchlaufen werden, vorzugsweise wobei die weiteren Verfahrensschritte 9, 10, 11 in einer in Produktionsrichtung 35 gesehen vierten Station 34 der Anlage 19 durchgeführt werden.

Wie in den Figuren 6 bis 13 beispielhaft gezeigt, kann das Verfahren 1 in einer Anlage 19 zur vollautomatischen Herstellung einer dreidimensionalen Bewehrungsstruktur 13, vorzugsweise eines Bewehrungskorbs für Tübbinge, durchgeführt werden, wobei die Anlage 19 mehrere räumlich getrennte Stationen 20, 21, 33, 34 umfasst, die in Produktionsrichtung 35 nacheinander durchlaufen werden, wobei wenigstens ein, vorzugsweise mehr als ein, Wagen 24 vorgesehen ist, welcher die Stationen 20, 21, 33, 34, vorzugsweise schienengebunden, durchläuft und auf dem wenigstens einen Wagen 24 eine aus wenigstens zwei, vorzugsweise mehr als zwei, zweidimensionalen Bewehrungsmatten 14, 15, 26, 27, 31, 36 zusammengeschweißte dreidimensionale Bewehrungsstruktur 13 sequentiell aufgebaut wird.

Dabei bietet es sich an, dass eine aus wenigstens zwei, vorzugsweise mehr als zwei, zweidimensionalen Bewehrungsmatten 14, 15, 26, 27, 31, 36 zusammengeschweißte dreidimensionale Bewehrungsstruktur 13 in einem abschließenden Verfahrensschritt 12 von einem optional vorgesehen Wagen 24 abgehoben, zu einem nachfolgenden Prozessschritt transportiert, zwischengelagert oder für einen manuellen Abtransport bereitgestellt wird.

## Patentansprüche

1. Verfahren (1) zur Herstellung einer dreidimensionalen Bewehrungsstruktur (13), vorzugsweise eines Bewehrungskorbs für Tübbinge, **gekennzeichnet durch** die folgenden Verfahrensschritte (2, 3, 4, 5):
- es wird eine erste zweidimensionale Bewehrungsmatte (14) bereitgestellt und in einer ersten zumindest bereichsweise gebogenen Ebene angeordnet,
- es wird wenigstens eine zweite in sich gebogene, vorzugsweise leiterförmige, zweidimensionale Bewehrungsmatte (15) bereitgestellt,
- die wenigstens eine zweite Bewehrungsmatte (15) wird mittels wenigstens einer relativ zur ersten Ebene angetrieben bewegbaren Positioniervorrichtung (16) in einer zweiten Ebene quer zur ersten Ebene derart positioniert und gehalten, dass sich die beiden Bewehrungsmatten (14, 15) an einer gebogenen Seitenkante (22, 23) der wenigsten einen ersten Bewehrungsmatte (14) an Kreuzungspunkten (17) überlagern, und
- die beiden Bewehrungsmatten (14, 15) werden zumindest an einem Teil der Kreuzungspunkte (17) miteinander mittels wenigstens einer Schweißvorrichtung (18), vorzugsweise mittels wenigstens eines Schweißroboters, verschweißt, während die wenigstens eine zweite Bewehrungsmatte (15) mittels der wenigstens einen Positioniervorrichtung (16) in der zweiten Ebene gehalten wird, wobei die wenigstens eine zweite Bewehrungsmatte (15) an der gebogenen Seitenkante (22, 23) der wenigstens einen ersten Bewehrungsmatte (14) mit der wenigstens einen ersten Bewehrungsmatte (14) verschweißt wird.

2. Verfahren (1) nach Anspruch 1, wobei das Verfahren (1) in einer Anlage (19) zur vollautomatischen Herstellung einer dreidimensionalen Bewehrungsstruktur (13), vorzugsweise eines Bewehrungskorbs für Tübbinge, durchgeführt wird, vorzugsweise wobei
- in einer ersten Station (20) der Anlage (19) die erste zweidimensionale Bewehrungsmatte (14) bereitgestellt und in der ersten Ebene angeordnet wird, und
- in einer zweiten Station (21) der Anlage (19), welche von der ersten Station (20) räumlich getrennt ist, die wenigstens eine zweite Bewehrungsmatte (15) bereitgestellt und mit der wenigstens einen ersten Bewehrungsmatte (14) verschweißt wird.

3. Verfahren (1) nach Anspruch 1 oder 2, wobei die wenigstens eine erste Bewehrungsmatte (14) auf einem, vorzugsweise schienengebundenen, Wagen (24) in der ersten Ebene angeordnet wird, vorzugsweise wobei der Wagen (24) mehrere Greifvorrichtungen (25), insbesondere Zangengreifer, aufweist, mit denen die wenigstens eine erste Bewehrungsmatte (14) auf dem Wagen (24) fixiert wird.

4. Verfahren (1) nach einem der Ansprüche 1 bis 3, wobei
- wenigstens eine weitere Bewehrungsmatte (26), vorzugsweise welche im Wesentlichen identisch zur wenigstens einen zweiten Bewehrungsmatte (15) ausgebildet ist, bereitgestellt wird,
- die wenigstens eine weitere Bewehrungsmatte (26) mittels der wenigstens einen Positioniervorrichtung (16) in einer weiteren Ebene, welche im Wesentlichen parallel zur zweiten Ebene angeordnet ist, derart positioniert und gehalten wird, dass sich die wenigstens eine weitere Bewehrungsmatte (26) mit der wenigstens einen ersten Bewehrungsmatte (14) an weiteren Kreuzungspunkten überlagert, und
- die wenigstens eine weitere Bewehrungsmatte (26) mit der wenigstens einen ersten Bewehrungsmatte (14) an zumindest einem Teil der weiteren Kreuzungspunkte mittels der wenigstens einen Schweißvorrichtung (18) verschweißt wird, während die wenigstens eine weitere Bewehrungsmatte (26) mittels der wenigstens einen Positioniervorrichtung (16) in der weiteren Ebene gehalten wird,
- vorzugsweise wobei die wenigstens eine weitere Bewehrungsmatte (26) an einer, vorzugsweise gebogenen, Seitenkante (22, 23) der wenigstens einen ersten Bewehrungsmatte (14) mit der wenigstens einen ersten Bewehrungsmatte (14) verschweißt wird.

5. Verfahren (1) nach einem der Ansprüche 1 bis 4, wobei in weiteren Verfahrensschritten (6, 7, 8)
- wenigstens eine dritte, vorzugsweise gerade und/oder leiterförmige, zweidimensionale Bewehrungsmatte (27) bereitgestellt und mittels wenigstens einer weiteren Positioniervorrichtung (28) in einer dritten Ebene quer zur ersten und/oder zweiten Ebene derart positioniert und gehalten wird, dass sich die wenigstens eine dritte Bewehrungsmatte (27) an weiteren Kreuzungspunkten (29) mit der wenigstens einen ersten und der wenigstens einen zweiten Bewehrungsmatte (14, 15) überlagert, und
- die wenigstens eine dritte Bewehrungsmatte (27) zumindest an einem Teil der weiteren Kreuzungspunkte (29) mittels wenigstens einer weiteren Schweißvorrichtung (30), vorzugsweise mittels wenigstens eines Schweißroboters, mit der wenigstens einen ersten und/oder der wenigstens einen zweiten Bewehrungsmatte (14, 15) verschweißt wird, während die wenigstens eine dritte Bewehrungsmatte (27) mittels der wenigstens einen weiteren Positioniervorrichtung (28) in der dritten Ebene gehalten wird.

6. Verfahren (1) nach Anspruch 5, wobei die weiteren Verfahrensschritte (6, 7, 8) mit weiteren Bewehrungsmatten (31), vorzugsweise welche im Wesentlichen identisch zur wenigstens einen dritten Bewehrungsmatte (27) ausgebildet sind, wiederholt werden, wobei die weiteren Bewehrungsmatten (31) jeweils in einem Abstand und im Wesentlichen parallel zur wenigstens einen dritten Bewehrungsmatte (27) mit der wenigstens einen ersten und der wenigstens einen zweiten Bewehrungsmatte (14, 15) verschweißt werden.

7. Verfahren (1) nach Anspruch 5 oder 6, wobei die weiteren Verfahrensschritte (6, 7, 8) in einer Anlage (19) zur vollautomatischen Herstellung einer dreidimensionalen Bewehrungsstruktur (13), vorzugsweise eines Bewehrungskorbs für Tübbinge, durchgeführt werden, wobei die Anlage (19) mehrere räumlich getrennte Stationen (20, 21, 33, 34) umfasst, die in Produktionsrichtung (35) nacheinander durchlaufen werden, vorzugsweise wobei die weiteren Verfahrensschritte (6, 7, 8) in einer in Produktionsrichtung (35) gesehen dritten Station (33) der Anlage (19) durchgeführt werden.

8. Verfahren (1) nach einem der Ansprüche 1 bis 7, wobei in weiteren Verfahrensschritten (9, 10, 11)
- wenigstens eine vierte zweidimensionale Bewehrungsmatte (36), vorzugsweise welche im Wesentlichen identisch zur wenigstens einen ersten Bewehrungsmatte (14), bereitgestellt und mittels wenigstens einer weiteren Positioniervorrichtung (37) in einer vierten Ebene, vorzugsweise welche im Wesentlichen parallel zur ersten Ebene angeordnet ist, derart positioniert und gehalten wird, dass sich die wenigstens eine vierte Bewehrungsmatte (36) an weiteren Kreuzungspunkten (38) mit zumindest einem Teil der übrigen Bewehrungsmatten (14, 15, 26, 27, 31) überlagert, und
- die wenigstens eine vierte Bewehrungsmatte (36) zumindest an einem Teil der weiteren Kreuzungspunkte (38) mittels wenigstens einer weiteren Schweißvorrichtung (39), vorzugsweise mittels wenigstens eines Schweißroboters, mit zumindest einem Teil der übrigen Bewehrungsmatten (14, 15, 26, 27, 31) verschweißt wird, während die wenigstens eine vierte Bewehrungsmatte (36) mittels der wenigstens einen weiteren Positioniervorrichtung (37) in der vierten Ebene gehalten wird.

9. Verfahren (1) nach Anspruch 8, wobei die weiteren Verfahrensschritte (9, 10, 11) in einer Anlage (19) zur vollautomatischen Herstellung einer dreidimensionalen Bewehrungsstruktur (13), vorzugsweise eines Bewehrungskorbs für Tübbinge, durchgeführt werden, wobei die Anlage (19) mehrere räumlich getrennte Stationen (20, 21, 33, 34) umfasst, die in Produktionsrichtung (35) nacheinander durchlaufen werden, vorzugsweise wobei die weiteren Verfahrensschritte (9, 10, 11) in einer in Produktionsrichtung (35) gesehen vierten Station (34) der Anlage (19) durchgeführt werden.

10. Verfahren (1) nach einem der Ansprüche 1 bis 9, wobei das Verfahren (1) in einer Anlage (19) zur vollautomatischen Herstellung einer dreidimensionalen Bewehrungsstruktur (13), vorzugsweise eines Bewehrungskorbs für Tübbinge, durchgeführt wird, wobei die Anlage (19) mehrere räumlich getrennte Stationen (20, 21, 33, 34) umfasst, die in Produktionsrichtung (35) nacheinander durchlaufen werden, wobei wenigstens ein, vorzugsweise mehr als ein, Wagen (24) vorgesehen ist, welcher die Stationen (20, 21, 33, 34), vorzugsweise schienengebunden, durchläuft und auf dem wenigstens einen Wagen (24) eine aus wenigstens zwei, vorzugsweise mehr als zwei, zweidimensionalen Bewehrungsmatten (14, 15, 26, 27, 31, 36) zusammengeschweißte dreidimensionale Bewehrungsstruktur (13) sequentiell aufgebaut wird.

11. Verfahren (1) nach einem der Ansprüche 1 bis 10, wobei eine aus wenigstens zwei, vorzugsweise mehr als zwei, zweidimensionalen Bewehrungsmatten (14, 15, 26, 27, 31, 36) zusammengeschweißte dreidimensionale Bewehrungsstruktur (13) in einem abschließenden Verfahrensschritt (12) von einem optional vorgesehen Wagen (24) abgehoben, zu einem nachfolgenden Prozessschritt transportiert, zwischengelagert oder für einen manuellen Abtransport bereitgestellt wird.

12. Anlage (19) zur vollautomatischen Herstellung einer dreidimensionalen Bewehrungsstruktur (13), vorzugsweise eines Bewehrungskorbs für Tübbinge, wobei die Anlage (19) dazu ausgebildet ist, das Verfahren (1) nach einem der Ansprüche 1 bis 11 durchzuführen, wobei die Anlage (19) wenigstens eine oder mehr als eine Station (20, 21, 33, 34) umfasst, in welcher oder in welchen die erste zweidimensionale Bewehrungsmatte (14) bereitstellbar und in der ersten zumindest bereichsweise gebogenen Ebene anordenbar ist, und die wenigstens eine zweite in sich gebogene zweidimensionale Bewehrungsmatte (15) bereitstellbar und mit der wenigstens einen ersten Bewehrungsmatte (14) verschweißbar ist, wobei wenigstens eine relativ zur ersten Ebene angetrieben bewegbare Positioniervorrichtung (16) vorgesehen ist, wobei die Positioniervorrichtung (16) dazu konfiguriert ist, die wenigstens eine zweite Bewehrungsmatte (15) in einer zweiten Ebene quer zur ersten Ebene derart zu positionieren und zu halten, dass sich die beiden Bewehrungsmatten (14, 15) an einer gebogenen Seitenkante (22, 23) der wenigstens einen ersten Bewehrungsmatte (14) an Kreuzungspunkten (17) überlagern, und wenigstens eine Schweißvorrichtung (18), vorzugsweise wenigstens ein Schweißroboter, vorgesehen ist, wobei die wenigstens eine Schweißvorrichtung (18) dazu konfiguriert ist, die wenigstens eine zweite Bewehrungsmatte (15) an der gebogenen Seitenkante (22, 23) der wenigstens einen ersten Bewehrungsmatte (14) mit der wenigstens einen ersten Bewehrungsmatte (14) zu verschweißen.

13. Anlage (19) nach Anspruch 12, wobei die Anlage (19) wenigstens zwei, vorzugsweise mehr als zwei, räumlich getrennte Stationen (20, 21, 33, 34) umfasst, die in Produktionsrichtung (35) nacheinander durchlaufen werden, vorzugsweise wobei die Anlage (19)
- eine erste Station (20) umfasst, in welcher die erste zweidimensionale Bewehrungsmatte (14) bereitstellbar und in der ersten Ebene anordenbar ist, und
- eine zweite Station (21) umfasst, in welcher die wenigstens eine zweite Bewehrungsmatte (15) bereitstellbar und mit der wenigstens einen ersten Bewehrungsmatte (14) verschweißbar ist, wobei die zweite Station (21) wenigstens eine relativ zur ersten Ebene angetrieben bewegbare Positioniervorrichtung (16) und wenigstens eine Schweißvorrichtung (18), vorzugsweise wenigstens einen Schweißroboter umfasst,
- bevorzugt wobei die Anlage (19) eine dritte Station (33) umfasst, in welcher wenigstens eine dritte, vorzugsweise gerade und/oder leiterförmige, zweidimensionale Bewehrungsmatte (27) bereitstellbar ist, und welche wenigstens eine weitere Positioniervorrichtung (28) und wenigstens eine weitere Schweißvorrichtung (30), vorzugsweise wenigstens einen Schweißroboter, umfasst,
- besonders bevorzugt wobei die Anlage (19) eine vierte Station (34) umfasst, in welcher wenigstens eine vierte, zweidimensionale Bewehrungsmatte (36), vorzugsweise welche im Wesentlichen identisch zur wenigstens einen ersten Bewehrungsmatte (14), bereitstellbar ist, und welche wenigstens eine weitere Positioniervorrichtung (37) und wenigstens eine weitere Schweißvorrichtung (39), vorzugsweise wenigstens einen Schweißroboter, umfasst.

14. Anlage (19) nach Anspruch 13, wobei die Anlage (19) wenigstens einen, vorzugsweise mehr als einen, Wagen (24) umfasst, welcher die Stationen (20, 21, 33, 34), vorzugsweise schienengebunden, durchlaufen kann, vorzugsweise wobei der Wagen (24) mehrere Greifvorrichtungen (25), insbesondere Zangengreifer, aufweist, mit denen zumindest die wenigstens eine erste Bewehrungsmatte (14) auf dem Wagen fixierbar ist, bevorzugt wobei wenigstens ein Leitsystem (40) vorgesehen ist, mit welchem der wenigstens eine Wagen (24) durch die Anlage (19) leitbar ist, besonders bevorzugt wobei das wenigstens eine Leitsystem (40) wenigstens eine Schienenführung umfasst.

## Claims

1. A method (1) for producing a three-dimensional reinforcement structure (13), preferably a reinforcement cage for tunnel segments, comprising the following method steps (2, 3, 4, 5):
- providing a first two-dimensional reinforcement mat (14) and arranging it in a first, at least partially curved plane,
- providing at least one second, inherently curved, preferably ladder-shaped, two-dimensional reinforcement mat (15),
- positioning and holding the at least one second reinforcement mat (15) in a second plane transverse to the first plane by at least one driven positioning device (16) movable relative to the first plane, such that the two reinforcement mats (14, 15) overlap at a curved side edge (22, 23) of the at least one first reinforcement mat (14) at intersection points (17), and
- welding the two reinforcement mats (14, 15) together at least at a portion of the intersection points (17) by at least one welding device (18), preferably by at least one welding robot, while the at least one second reinforcement mat (15) is held in the second plane by the at least one positioning device (16), wherein the at least one second reinforcement mat (15) is welded at the curved side edge (22, 23) of the at least one first reinforcement mat (14) to the at least one first reinforcement mat (14).

2. The method (1) of claim 1, wherein the method (1) is carried out in a system (19) for fully automatic production of a three-dimensional reinforcement structure (13), preferably a reinforcement cage for tunnel segments, preferably wherein
- in a first station (20) of the system (19), the first two-dimensional reinforcement mat (14) is provided and arranged in the first plane, and
- in a second station (21) of the system (19), which is spatially separated from the first station (20), the at least one second reinforcement mat (15) is provided and welded to the at least one first reinforcement mat (14).

3. The method (1) of claim 1 or 2, wherein the at least one first reinforcement mat (14) is arranged on a preferably rail-mounted carriage (24) in the first plane, preferably wherein the carriage (24) comprises a plurality of gripping devices (25), in particular tongs-type grippers, with which the at least one first reinforcement mat (14) is fixed on the carriage (24).

4. The method (1) of any one of claims 1 to 3, wherein
- at least one further reinforcement mat (26), preferably substantially identical to the at least one second reinforcement mat (15), is provided,
- the at least one further reinforcement mat (26) is positioned and held in a further plane, which is substantially parallel to the second plane, by the at least one positioning device (16) such that the at least one further reinforcement mat (26) overlaps at additional intersection points with the at least one first reinforcement mat (14), and
- the at least one further reinforcement mat (26) is welded to the at least one first reinforcement mat (14) at least at a portion of the additional intersection points by the at least one welding device (18) while the at least one further reinforcement mat (26) is held in the further plane by the at least one positioning device (16),
- preferably wherein the at least one further reinforcement mat (26) is welded to the at least one first reinforcement mat (14) at a preferably curved side edge (22, 23) of the at least one first reinforcement mat (14).

5. The method (1) of any one of claims 1 to 4, wherein in further method steps (6, 7, 8)
- at least one third, preferably straight and/or ladder-shaped, two-dimensional reinforcement mat (27) is provided and positioned and held in a third plane transverse to the first and/or second plane by at least one further positioning device (28), such that the at least one third reinforcement mat (27) overlaps at further intersection points (29) with the at least one first and the at least one second reinforcement mat (14, 15), and
- the at least one third reinforcement mat (27) is welded at least at a portion of the further intersection points (29) to the at least one first and/or the at least one second reinforcement mat (14, 15) by at least one further welding device (30), preferably by at least one welding robot, while the at least one third reinforcement mat (27) is held in the third plane by the at least one further positioning device (28).

6. The method (1) of claim 5, wherein the further method steps (6, 7, 8) are repeated with further reinforcement mats (31), preferably substantially identical to the at least one third reinforcement mat (27), wherein the further reinforcement mats (31) are each welded at a distance and substantially parallel to the at least one third reinforcement mat (27) to the at least one first and the at least one second reinforcement mat (14, 15).

7. The method (1) of claim 5 or 6, wherein the further method steps (6, 7, 8) are carried out in a system (19) for fully automatic production of a three-dimensional reinforcement structure (13), preferably a reinforcement cage for tunnel segments, wherein the system (19) comprises a plurality of spatially separated stations (20, 21, 33, 34) which are sequentially traversed in a production direction (35), preferably wherein the further method steps (6, 7, 8) are carried out in a third station (33) of the system (19) viewed in the production direction (35).

8. The method (1) of any one of claims 1 to 7, wherein in further method steps (9, 10, 11)
- at least one fourth two-dimensional reinforcement mat (36), preferably substantially identical to the at least one first reinforcement mat (14), is provided and positioned and held in a fourth plane, preferably substantially parallel to the first plane, by at least one further positioning device (37), such that the at least one fourth reinforcement mat (36) overlaps at further intersection points (38) with at least a portion of the remaining reinforcement mats (14, 15, 26, 27, 31), and
- the at least one fourth reinforcement mat (36) is welded at least at a portion of the further intersection points (38) to at least a portion of the remaining reinforcement mats (14, 15, 26, 27, 31) by at least one further welding device (39), preferably by at least one welding robot, while the at least one fourth reinforcement mat (36) is held in the fourth plane by the at least one further positioning device (37).

9. The method (1) of claim 8, wherein the further method steps (9, 10, 11) are carried out in a system (19) for fully automatic production of a three-dimensional reinforcement structure (13), preferably a reinforcement cage for tunnel segments, wherein the system (19) comprises a plurality of spatially separated stations (20, 21, 33, 34) which are sequentially traversed in a production direction (35), preferably wherein the further method steps (9, 10, 11) are carried out in a fourth station (34) of the system (19) viewed in the production direction (35).

10. The method (1) of any one of claims 1 to 9, wherein the method (1) is carried out in a system (19) for fully automatic production of a three-dimensional reinforcement structure (13), preferably a reinforcement cage for tunnel segments, wherein
the system (19) comprises a plurality of spatially separated stations (20, 21, 33, 34) which are sequentially traversed in a production direction (35), wherein at least one, preferably more than one, carriage (24) is provided, which traverses the stations (20, 21, 33, 34), preferably rail-mounted, and on which at least one carriage (24) a three-dimensional reinforcement structure (13) welded together from at least two, preferably more than two, two-dimensional reinforcement mats (14, 15, 26, 27, 31, 36) is sequentially constructed.

11. The method (1) of any one of claims 1 to 10, wherein a three-dimensional reinforcement structure (13) welded from at least two, preferably more than two, two-dimensional reinforcement mats (14, 15, 26, 27, 31, 36) is lifted from an optionally provided carriage (24), transported to a subsequent process step, temporarily stored, or made available for manual removal in a final method step (12).

12. A system (19) for fully automatic production of a three-dimensional reinforcement structure (13), preferably a reinforcement cage for tunnel segments, wherein the system (19) is configured to carry out the method (1) of any one of claims 1 to 11, wherein the system (19) comprises at least one or more than one station (20, 21, 33, 34) in which the first two-dimensional reinforcement mat (14) can be provided and arranged in the first, at least partially curved plane, and the at least one second inherently curved two-dimensional reinforcement mat (15) can be provided and welded to the at least one first reinforcement mat (14), wherein at least one positioning device (16) movable relative to the first plane is provided, and the positioning device (16) is configured to position and hold the at least one second reinforcement mat (15) in a second plane transverse to the first plane such that the two reinforcement mats (14, 15) overlap at a curved side edge (22, 23) of the at least one first reinforcement mat (14) at intersection points (17), and at least one welding device (18), preferably at least one welding robot, is provided, wherein the at least one welding device (18) is configured to weld the at least one second reinforcement mat (15) at the curved side edge (22, 23) of the at least one first reinforcement mat (14) to the at least one first reinforcement mat (14).

13. The system (19) of claim 12, wherein the system (19) comprises at least two, preferably more than two, spatially separated stations (20, 21, 33, 34) which are sequentially traversed in a production direction (35), preferably wherein the system (19)
- comprises a first station (20) in which the first two-dimensional reinforcement mat (14) can be provided and arranged in the first plane, and
- comprises a second station (21) in which the at least one second reinforcement mat (15) can be provided and welded to the at least one first reinforcement mat (14), the second station (21) comprising at least one positioning device (16) movable relative to the first plane and at least one welding device (18), preferably at least one welding robot,
- preferably wherein the system (19) comprises a third station (33) in which at least one third, preferably straight and/or ladder-shaped, two-dimensional reinforcement mat (27) can be provided, and which comprises at least one further positioning device (28) and at least one further welding device (30), preferably at least one welding robot,
- more preferably wherein the system (19) comprises a fourth station (34) in which at least one fourth two-dimensional reinforcement mat (36), preferably substantially identical to the at least one first reinforcement mat (14), can be provided, and which comprises at least one further positioning device (37) and at least one further welding device (39), preferably at least one welding robot.

14. The system (19) of claim 13, wherein the system (19) comprises at least one, preferably more than one, carriage (24) which can traverse the stations (20, 21, 33, 34), preferably rail-mounted, preferably wherein the carriage (24) comprises a plurality of gripping devices (25), in particular tongs-type grippers, with which at least the at least one first reinforcement mat (14) can be fixed on the carriage, preferably wherein at least one guidance system (40) is provided with which the at least one carriage (24) can be guided through the system (19), more preferably wherein the at least one guidance system (40) comprises at least one rail guide.

## Revendications

1. Procédé (1) de fabrication d'une structure d'armature tridimensionnelle (13), de préférence d'une cage d'armature pour des tubbings, **caractérisé par** les étapes de procédé (2, 3, 4, 5) suivantes :
- un premier treillis d'armature bidimensionnel (14) est fourni et disposé dans un premier plan incurvé au moins par endroits,
- au moins un deuxième treillis d'armature bidimensionnel (15) incurvé en lui-même, de préférence en forme d'échelle est fourni,
- l'au moins un deuxième treillis d'armature (15) est positionné et maintenu au moyen d'au moins un dispositif de positionnement (16) mobile entraîné par rapport au premier plan dans un deuxième plan transversalement au premier plan de telle manière que les deux treillis d'armature (14, 15) se chevauchent au niveau d'un bord latéral incurvé (22, 23) de l'au moins un premier treillis d'armature (14) au niveau de points de croisement (17), et
- les deux treillis d'armature (14, 15) sont soudés entre eux au moins au niveau d'une partie des points de croisement (17) au moyen d'au moins un dispositif de soudage (18), de préférence au moyen d'au moins un robot de soudage, tandis que l'au moins un deuxième treillis d'armature (15) est maintenu dans le deuxième plan au moyen de l'au moins un dispositif de positionnement (16), dans lequel l'au moins un deuxième treillis d'armature (15) est soudé au niveau du bord latéral incurvé (22, 23) de l'au moins un premier treillis d'armature (14) à l'au moins un premier treillis d'armature (14).

2. Procédé (1) selon la revendication 1, dans lequel le procédé (1) est exécuté dans une installation (19) de fabrication entièrement automatique d'une structure d'armature tridimensionnelle (13), de préférence d'une cage d'armature pour des tubbings, de préférence dans lequel
- dans une première station (20) de l'installation (19), le premier treillis d'armature bidimensionnel (14) est fourni et disposé dans le premier plan, et
- dans une deuxième station (21) de l'installation (19) qui est séparée dans l'espace de la première station (20), l'au moins un deuxième treillis d'armature (15) est fourni et soudé à l'au moins un premier treillis d'armature (14).

3. Procédé (1) selon la revendication 1 ou 2, dans lequel l'au moins un premier treillis d'armature (14) est disposé sur un chariot (24), de préférence sur rails, dans le premier plan, de préférence dans lequel le chariot (24) présente plusieurs dispositifs de préhension (25), en particulier des pinces d'éjection, avec lesquelles l'au moins un premier treillis d'armature (14) est fixé sur le chariot (24).

4. Procédé (1) selon l'une quelconque des revendications 1 à 3, dans lequel
- au moins un autre treillis d'armature (26), de préférence qui est réalisé de manière sensiblement identique à l'au moins un deuxième treillis d'armature (15), est fourni,
- l'au moins un autre treillis d'armature (26) est positionné et maintenu au moyen de l'au moins un dispositif de positionnement (16) dans un autre plan qui est disposé sensiblement parallèlement au deuxième plan de telle manière que l'au moins un autre treillis d'armature (26) chevauche l'au moins un premier treillis d'armature (14) au niveau d'autres points de croisement, et
- l'au moins un autre treillis d'armature (26) est soudé à l'au moins un premier treillis d'armature (14) au niveau d'au moins une partie des autres points de croisement au moyen de l'au moins un dispositif de soudure (18), tandis que l'au moins un autre treillis d'armature (26) est maintenu dans l'autre plan au moyen de l'au moins un dispositif de positionnement (16),
- de préférence dans lequel l'au moins un autre treillis d'armature (26) est soudé à l'au moins un premier treillis d'armature (14) au niveau d'un bord latéral (22, 23) incurvé de préférence de l'au moins un premier treillis d'armature (14).

5. Procédé (1) selon l'une quelconque des revendications 1 à 4, dans lequel dans d'autres étapes de procédé (6, 7, 8),
- au moins un troisième treillis d'armature bidimensionnel (27), de préférence droit et/ou en forme d'échelle, est fourni et positionné et maintenu au moyen d'au moins un autre dispositif de positionnement (28) dans un troisième plan transversalement au premier et/ou deuxième plan de telle manière que l'au moins un troisième treillis d'armature (27) chevauche au niveau d'autres points de croisement (29) l'au moins un premier et l'au moins un deuxième treillis d'armature (14, 15), et
- l'au moins un troisième treillis d'armature (27) est soudé au moins au niveau d'une partie des autres points de croisement (29) au moyen d'au moins un autre dispositif de soudage (30), de préférence au moyen d'au moins un robot de soudage, à l'au moins un premier et/ou l'au moins un deuxième treillis d'armature (14, 15), tandis que l'au moins un troisième treillis d'armature (27) est maintenu dans le troisième plan au moyen de l'au moins un autre dispositif de positionnement (28).

6. Procédé (1) selon la revendication 5, dans lequel les autres étapes de procédé (6, 7, 8) sont répétées avec d'autres treillis d'armature (31), de préférence qui sont réalisés de manière sensiblement identique à l'au moins un troisième treillis d'armature (27), dans lequel les autres treillis d'armature (31) sont soudés respectivement à une distance et sensiblement parallèlement à l'au moins un troisième treillis d'armature (27) à l'au moins un premier et l'au moins un deuxième treillis d'armature (14, 15).

7. Procédé (1) selon la revendication 5 ou 6, dans lequel les autres étapes de procédé (6, 7, 8) sont exécutées dans une installation (19) de fabrication entièrement automatique d'une structure d'armature tridimensionnelle (13), de préférence d'une cage d'armature pour des tubbings, dans lequel l'installation (19) comporte plusieurs stations (20, 21, 33, 34) séparées dans l'espace qui sont parcourues successivement dans le sens de production (35), de préférence dans lequel les autres étapes de procédé (6, 7, 8) sont exécutées dans une troisième station (33) de l'installation (19) vue dans le sens de production (35).

8. Procédé (1) selon l'une quelconque des revendications 1 à 7, dans lequel dans d'autres étapes de procédé (9, 10, 11),
- au moins un quatrième treillis d'armature bidimensionnel (36), de préférence qui est fourni de manière sensiblement identique à l'au moins un premier treillis d'armature (14), et est positionné et maintenu au moyen d'au moins un autre dispositif de positionnement (37) dans un quatrième plan, de préférence qui est disposé sensiblement parallèlement au premier plan de telle manière que l'au moins un quatrième treillis d'armature (36) chevauche au niveau d'autres points de croisement (38) au moins une partie des treillis d'armature (14, 15, 26, 27, 31) restants, et
- l'au moins un quatrième treillis d'armature (36) est soudé au moins au niveau d'une partie des autres points de croisement (38) au moyen d'au moins un autre dispositif de soudage (39), de préférence au moyen d'au moins un robot de soudage, à au moins une partie des treillis d'armature (14, 15, 26, 27, 31) restants, tandis que l'au moins un quatrième treillis d'armature (36) est maintenu dans le quatrième plan au moyen de l'au moins un autre dispositif de positionnement (37).

9. Procédé (1) selon la revendication 8, dans lequel les autres étapes de procédé (9, 10, 11) sont exécutées dans une installation (19) de fabrication entièrement automatique d'une structure d'armature tridimensionnelle (13), de préférence d'une cage d'armature pour des tubbings, dans lequel l'installation (19) comporte plusieurs stations (20, 21, 33, 34) séparées dans l'espace qui sont parcourues successivement dans le sens de production (35), de préférence dans lequel les autres étapes de procédé (9, 10, 11) sont exécutées dans une quatrième station (34) de l'installation (19) vue dans le sens de production (35).

10. Procédé (1) selon l'une quelconque des revendications 1 à 9, dans lequel le procédé (1) est exécuté dans une installation (19) de fabrication entièrement automatique d'une structure d'armature tridimensionnelle (13), de préférence d'une cage d'armature pour des tubbings, dans lequel l'installation (19) comprend plusieurs stations (20, 21, 33, 34) séparées dans l'espace qui sont parcourues successivement dans le sens de production (35), dans lequel au moins un, de préférence plus d'un, chariot (24) est prévu, lequel parcourt les stations (20, 21, 33, 34), de préférence sur rails et sur l'au moins un chariot (24), une structure d'armature tridimensionnelle (13) soudée à partir d'au moins deux, de préférence plus de deux, treillis d'armature bidimensionnels (14, 15, 26, 27, 31, 36) est construite de manière séquentielle.

11. Procédé (1) selon l'une quelconque des revendications 1 à 10, dans lequel une structure d'armature tridimensionnelle (13) soudée à partir d'au moins deux, de préférence plus de deux, treillis d'armature bidimensionnels (14, 15, 26, 27, 31, 36) est levée dans une étape de procédé finale (12) d'un chariot (24) prévu en option, est transportée à une autre étape de processus suivante, entreposée ou fournie pour un transport manuel.

12. Installation (19) de fabrication entièrement automatique d'une structure d'armature tridimensionnelle (13), de préférence d'une cage d'armature pour des tubbings, dans laquelle l'installation (19) est conçue pour exécuter le procédé (1) selon l'une quelconque des revendications 1 à 11, dans lequel l'installation (19) comprend au moins une ou plus d'une station (20, 21, 33, 34), dans laquelle ou lesquelles le premier treillis d'armature bidimensionnel (14) peut être fourni et disposé dans le premier plan incurvé au moins par endroits, et l'au moins un deuxième treillis d'armature bidimensionnel (15) incurvé en lui-même peut être fourni et soudé à l'au moins un premier treillis d'armature (14), dans laquelle au moins un dispositif de positionnement (16) mobile entraîné par rapport au premier plan est prévu, dans laquelle le dispositif de positionnement (16) est configuré pour positionner et maintenir l'au moins un deuxième treillis d'armature (15) dans un deuxième plan transversalement au premier plan de telle manière que les deux treillis d'armature (14, 15) se chevauchent au niveau d'un bord latéral incurvé (22, 23) de l'au moins un premier treillis d'armature (14) au niveau de points de croisement (17), et au moins un dispositif de soudage (18), de préférence au moins un robot de soudage est prévu, dans laquelle l'au moins un dispositif de soudage (18) est configuré pour souder l'au moins un deuxième treillis d'armature (15) au niveau du bord latéral incurvé (22, 23) de l'au moins un premier treillis d'armature (14) à l'au moins un premier treillis d'armature (14).

13. Installation (19) selon la revendication 12, dans laquelle l'installation (19) comprend au moins deux, de préférence plus de deux, stations (20, 21, 33, 34) séparées dans l'espace qui sont parcourues successivement dans le sens de production (35), de préférence dans laquelle l'installation (19)
- comprend une première station (20) dans laquelle le premier treillis d'armature bidimensionnel (14) peut être fourni et disposé dans le premier plan, et
- comprend une deuxième station (21), dans laquelle l'au moins un deuxième treillis d'armature (15) peut être fourni et soudé à l'au moins un premier treillis d'armature (14), dans laquelle la deuxième station (21) comprend au moins un dispositif de positionnement (16) mobile entraîné par rapport au premier plan et au moins un dispositif de soudage (18), de préférence au moins un robot de soudage,
- de préférence dans laquelle l'installation (19) comprend une troisième station (33), dans laquelle au moins un troisième treillis d'armature bidimensionnel (27) , de préférence droit et/ou en forme d'échelle, peut être fourni et qui comprend au moins un autre dispositif de positionnement (28) et au moins un autre dispositif de soudage (30), de préférence au moins un robot de soudage,
- de manière particulièrement préférée dans laquelle l'installation (19) comprend une quatrième station (34), dans laquelle au moins un quatrième treillis d'armature bidimensionnel (36), de préférence qui est fourni de manière sensiblement identique à l'au moins un premier treillis d'armature (14), et qui comprend au moins un autre dispositif de positionnement (37) et au moins un autre dispositif de soudage (39), de préférence au moins un robot de soudage.

14. Installation (19) selon la revendication 13, dans laquelle l'installation (19) comprend au moins un, de préférence plus d'un, chariot (24), qui peut parcourir les stations (20, 21, 33, 34), de préférence sur rails, de préférence dans laquelle le chariot (24) présente plusieurs dispositifs de préhension (25), en particulier des pinces d'éjection, avec lesquelles au moins l'au moins un premier treillis d'armature (14) peut être fixé sur le chariot, de préférence dans laquelle au moins un système de guidage (40) est prévu, avec lequel l'au moins un chariot (24) peut être guidé à travers l'installation (19), de manière particulièrement préférée dans laquelle l'au moins un système de guidage (40) comprend au moins un guidage par rail.
